# EUROPÄISCHE PATENTSCHRIFT

(11) **EP 0 566 781 B1**
(45) Veröffentlichungstag und Bekanntmachung des Hinweises auf die Patenterteilung: **17.04.1996**
(21) Anmeldenummer: 92121993.7
(22) Anmeldetag: 24.12.1992
(51) Int. Cl.: E05D 15/38

(54) **Schwenk- oder Kipptor, insbesondere zum Einbau in Turnhallen**
Overhead door, especially to be installed in gymnasiums
Porte basculante, spécialement pour installation dans des gymnases

(30) Priorität: 22.04.1992 DE 4213111
(43) Veröffentlichungstag der Anmeldung: 27.10.1993
(73) Patentinhaber: Kipptorbau Pfullendorf Gebhard Hügle GmbH & Co. KG, D-88630 Pfullendorf (DE)
(72) Erfinder: Hollstein, Rolf, W-7762 Bodmann-Ludwigshafen (DE)
(74) Vertreter: Patentanwälte Eisele, Otten & Roth

(56) Entgegenhaltungen:
- BE-A- 890 599
- DE-U- 8 608 777
- FR-A- 989 554
- US-A- 1 959 663
- US-A- 2 169 271

## Beschreibung

Die Erfindung betrifft ein Schwenk- oder Kipptor, insbesondere zum Einbau in Turnhallen, nach dem Oberbegriff des Anspruchs 1.

Tore für Geräteräume in Turnhallen müssen festgelegten Sicherheitsrichtlinien genügen. Dazu gehört beispielsweise, daß ein Schwenk- oder Kipptor bei der Betätigung nicht über die Frontebene des Tores in geschlossener Stellung herausragt. Ein in halboffenem Zustand aus der Turnhallenwand herausragendes Tor würde eine erhebliche Verletzungsgefahr für Sportler bedeuten, die, z. B. bei einem Ballspiel oder dgl., das halbgeöffnete Tor übersehen.

Hierzu sind Tore bekannt geworden, die mit Rollen in Schienen geführt werden und mit Gegengewichten derart austariert sind, daß sie in nahezu jeder Position während des Öffnungsvorgangs verharren, wenn die Einwirkung der Bedienperson ausbleibt.

Üblich ist es hierbei, das Tor mit seitlichen Rollen in der Nähe der Unterkante in von unten nach oben führenden Führungsschienen zu führen. Die während der Betätigung nach vorn stehende Torkante kann somit in keiner Phase der Bewegung nach vorne gegenüber der Wand hervorstehen, da sie in einer senkrechten Ebene geführt wird. Um das Tor in eine zur Decke parallelen Endposition zu schwenken, werden zwei weitere Rollen, sogenannte Laufrollen, in der Nähe der, in geschlossener Stellung oberen Kante des Tores befestigt und in ungefähr waagerechten Laufschienen geführt. Diese Oberkante des Tores wird somit beim Öffnen in einer wenigstens ungefähr zur Decke parallelen Ebene nach hinten geführt, so daß die gewünschte Endlage des Tores zustande kommt.

Da die freie Durchgangshöhe zu Geräteräumen in Turnhallen mindestens 220 cm betragen muß, ist für den Einbau eines oben beschriebenen Tores aufgrund dessen Aufbauhöhe in geöffnetem Zustand eine Öffnungshöhe von ca. 243 cm erforderlich. Diese Öffnungshöhe ist jedoch insbesondere bei Geräteräumen in älteren Turnhallen, die noch mit veralteten Torkonstruktionen ausgestattet sind, häufig nicht gegeben. Eine Nachrüstung mit den vorgeschriebenen Toren ist deshalb nicht möglich.

Um die geforderte freie Durchgangshöhe dennoch zu erzielen, wurden weiterhin, Tore vorgeschlagen, die in ihrer Endposition nicht unterhalb, sondern hinter dem Torsturz zu liegen kommen. Beim Einbau in Geräteräumen von Turnhallen müssen solche Tore weiterhin in geschlossenem Zustand bündig mit der Wand abschließen und dürfen wiederum keinesfalls während des Öffnungsvorgangs aus der Wandebene hervorstehen.

So wurde beispielsweise ein Tor bekannt, bei dem die unteren Führungsrollen ebenfalls in von unten nach oben führenden seitlichen Führungsschienen geführt werden; diese sind jedoch dergestalt schräg angeordnet, daß die Endposition der Torunterkante sich hinter dem Torsturz befindet. Eine derartige schräge Führungsschiene, durch die die Torunterkante in eine solche Position hinter dem Sturz gebracht wird, kreuzt sich jedoch mit der bisher üblichen waagerechten Laufschiene.

Um dieses Problem zu umgehen, wurden bei dem bekannten Tor die beiden jeweils seitlich angeordneten Schienen an ihrem Kreuzungspunkt ohne die, für die Funktion wesentlichen seitlichen Führungswände, der C-förmigen Profilschienen ausgebildet. Damit die Führungsrollen und die Laufrollen diesen "wandungslosen" Kreuzungspunkt passieren können, wurden hier jeweils mehrere Rollen mit starr verbundenen Achsen verwendet, so daß immer wenigstens eine der so verbundenen Rollen fest in einer Schiene geführt wird, wenn die anderen die Schienenlücke am Kreuzungspunkt passieren. Bei einem solchen Tor stellt sich das Problem, einen ruckfreien runden Lauf des Tores auch dann zu gewährleisten, wenn die jeweiligen Rollen über die Lücken in den Schienen laufen.

Eine weitere bekannte Lösung, ein Tor mit den geforderten Eigenschaften zu erstellen, ist in Form einer gekröpften Laufschiene bekannt geworden. Die Laufschiene, in der die Laufrollen zur Führung der Oberkante des Tores laufen, beginnt hierbei wie üblich unter dem Sturz an der Position, wo sich die Laufrollen in geschlossener Stellung seitlich in der Nähe der Oberkante am Tor befinden. Sie verläuft unter dem Torsturz nach hinten und wird dann nach oben kurvenartig abgebogen um eine Kreuzung mit der von unten nach oben führenden Führungsschiene zu vermeiden. Nach dieser Steigung wird diese Laufschiene dann wiederum waagerecht oberhalb des oberen Endes der schräg von unten nach oben führenden Führungsschiene für die unteren Führungsrolle nach hinten geführt. Auf diese Weise lassen sich alle Rollen in geschlossenen C-Profil-Schienen führen. Die Überwindung der genannten Steigung in der Laufschiene führt jedoch zu einem ungünstigen ungleichmäßigen Lauf und einem ebensolchen Kraftaufwand während des Öffnungs- und Schließvorgangs des Tores. In einer Phase während des Öffnens muß eine vermehrte Kraft aufgewandt werden, um das Tor entlang der Steigung nach oben zu bewegen, bis es schließlich in der waagerechten Laufschiene wie bekannt nach hinten geschwenkt werden kann. Derartige Variationen im zum Öffnen benötigten Kraftaufwand sind durch Gegengewichte nicht auszugleichen.

Mit der DE-U-86 08 777 wiederum ist ein Tor bekannt geworden, das zwei gerade Führungsschienen jeweils an einer Torseite für untere und obere Führungsrollen des Tores (bezogen auf die geschlossene Torstellung) aufweist. Die obere Führungsrolle ist hierbei über eine starr am Tor angebrachte Verbindungsstütze befestigt. Durch diese Anordnung ist es möglich, ein Tor zu schaffen, das in geöffneter Stellung waagerecht hinter dem Torstutz zu liegen kommt. Ein Tor nach diesem Stand der Technik kann jedoch nicht bündig mit der die Toröffnung umgebenden Wand schließen. Die starr am Tor befestigte Verbindungsstütze muß während des Öffnens eine Drehung um die Achse der oberen Laufrolle durchführen. Hierdurch wird die Toroberkante angehoben. Bei einem Einbau in wandbündiger Stellung würde somit die Toroberkante an den Torsturz stoßen, bevor sie nach hinten unter dem Torsturz herausgefahren werden kann.

Der Erfindung liegt daher die Aufgabe zugrunde, ein Tor zu schaffen, das in geschlossener Stellung unterhalb des Torsturzes liegen und insbesondere auch bündig mit der umgebenden Wand abschließen kann, wobei das Tor in einer gleichmäßigen Bewegung mit möglichst kontinuierlichen Kraftaufwand geöffnet werden kann. Diese Aufgabe wird ausgehend durch ein Tor nach dem einleitend genannten Stand der Technik durch die kennzeichnenden Merkmale des Anspruchs 1 gelöst.

Dementsprechend zeichnet sich ein erfindungsgemäßes Tor dadurch aus, daß die Torbefestigung an der Verbindungsstütze drehbar ausgeführt ist und Mittel zur Sicherung der Verbindungsstütze gegen unerwünschtes Verdrehen bezüglich der Laufschiene vorhanden sind.

Durch das Vorsehen einer Verbindungsstütze ist es möglich, die Führungs- bzw. Laufschienen geradeaus zu führen und dabei Kreuzungen zu vermeiden. Dies kommt einem gleichmäßigen Lauf des Tores bei der Betätigung zugute. Durch die drehbare Torbefestigung der Verbindungsstütze kann das Tor in geschlossener Stellung bündig mit der umgebenden Wand angeordnet werden. Beim Öffnen des Tores kann die Torunterkante in einer Rückwärtsbewegung unterhalb des Torsturzes nach hinten fahren, wobei sich das Torblatt bezüglich der Verbindungsstütze in der drehbaren Torbefestigung dreht. Für eine stabile Halterung des Tores in jeder Position wird die Verbindungsstütze hierbei gegen Verdrehen bezüglich der Laufschiene gesichert.

Durch die in den Unteransprüchen aufgeführten Maßnahmen, sind vorteilhafte Ausführungen und Weiterbildungen der Erfindung möglich.

So hat es sich bewährt, die Verbindungsstütze mit zwei Laufrollen in der Laufschiene zu führen. Auf diese Weise kann die Verbindung zwischen Tor und Verbindungsstütze drehbar ausgeführt werden, ohne daß sich die Verbindungsstütze um die Achse einer Laufrolle dreht, wodurch das Tor nicht funktionsgemäß gehaltert wäre.

Eine Z-förmige Verbindungsstütze empfiehlt sich immer dann, wenn die weitestgehend horizontale Laufschiene oberhalb der zugehörigen Torbefestigung und oberhalb der von unten nach oben führenden Führungsschiene liegen soll. In diesem Fall wird die Kreuzung zwischen den beiden Schienen dadurch vermieden, daß die Laufschiene oberhalb des oberen Endes der Führungsschiene entlang geführt wird. Die Laufschiene kann in diesem Fall auch bereits hinter dem Torsturz und oberhalb der Sturzunterkante enden. Die Z-förmige Verbindungsstütze bildet hierbei eine Art Laufwagen, an deren vorderen Ausleger das Tor aufgehängt ist.

Natürlich kann ein erfindungsgemäßes Tor auch dadurch realisiert werden, daß die Laufschiene auf der Höhe der in geschlossener Torstellung oberen Torbefestigung beginnt und in einer leichten Steigung nach hinten aufwärts geführt wird. In diesem Fall endet die Laufschiene vorne spätestens an dem Punkt, wo sie auf die von unten nach oben führende Führungsschiene trifft, wobei hier die Verbindungsstütze weitgehend gerade ausgebildet ist. Die Funktion einer solchen geraden, wiederum einer Art Laufwagen bildenden Verbindungsstütze entspricht derjenigen der oben beschriebenen Z-förmigen Verbindungsstütze.

Bei der Verwendung eines oben beschriebenen Laufwagens empfiehlt es sich, die Führungsschiene in bekannter Weise schräg anzuordnen. Sie beginnt demnach bei der Endposition der direkt am Tor befestigten Führungsrolle in der Nähe der in geschlossener Stellung unteren Torkante und wird unter einem Winkel α schräg nach hinten und nach oben geführt, so daß das obere Ende hinter dem Torsturz zu liegen kommt, wo sich in geöffneter Torstellung dann die genannten Führungsrollen befinden. Der Winkel α ist durch die gewünschte Anfangs- bzw. Endlage des Tores während eines Öffnungs- bzw. Schließvorgangs bestimmt. Soll das Tor beispielsweise geschlossen mit der Vorderseite des Sturzes bündig abschließen und geöffnet direkt hinter dem Sturz bündig mit dessen Unterseite liegen, so ergibt sich α in einfacher Weise mit α∼ arctan (Sturzbreite b/Torhöhe h).

Natürlich kann ein solches Tor mittels Rollen und Zugseilen über Gegengewichte austariert werden. Der gleichmäßige Kraftaufwand der zum Öffnen eines solchen erfindungsgemäßen Tores notwendig ist ermöglicht diesen Ausgleich mit Gegengewichten, so daß das Tor wiederum in jeder Position während des Öffnungsvorgangs ohne äußere Krafteinwirkung verharrt.

Zur Vermeidung von Unfällen, beispielsweise beim Riß eines Zugseils oder unsachgemäßer Betätigung, kann das Tor mit einer automatisch wirkenden Absturzsicherung versehen werden, wie sie bereits bei den einleitend genannten im Handel erhältlichen Toren verwendet werden.

Ein an der Unterkante befestigtes Gummieabschlußprofil erhöht die Sicherheit eines halb geöffneten Tores, falls ein Sportler auf die Unterkante aufprallt.

Ein selbständig einrastender Verschluß dient wiederum der Sicherheit sowie der leichteren Handhabung. Auf diese Weise wird vermieden, daß sich das geschlossene Tor durch eine zufällig daran stoßende Person oder etwaige aufprallende Gegenstände versehentlich öffnet.

Eine erfindungsgemäße Torkonstruktion bietet insbesondere beim Einsatz als Geräteraumtor in Turnhallen die Möglichkeit, das geschlossene Tor wie hierfür vorgeschrieben bündig mit der Torsturzvorderseite oder mit der Einbauwand abzuschließen.

Der Einsatz eines erfindungsgemäßen Tores beschränkt sich nicht nur auf Turnhallen und insbesondere nicht nur auf bündig abschließende Tore. Es wird vielmehr immer dann eingesetzt werden, wenn sich die senkrechte Torebene in geschlossener Stellung und die nahezu waagerechte Torebene in geöffneter Stellung in einer Schnittlinie schneiden, die durch bauliche Hindernisse, beispielsweise durch den Torsturz nicht zugänglich sind. In einem solchen Fall kreuzen sich gerade Führungs- bzw. Laufschienen, sofern alle Rollen direkt am Tor befestigt sind und kein erfindungsgemäßer Laufwagen mit Verbindungsstütze vorhanden ist.

Ein vorteilhaftes Ausführungsbeispiel wird in den Zeichnungen dargestellt und anhand der nachfolgenden Beschreibung näher erläutert.

Es zeigen
- Fig. 1 und Fig. 2: jeweils eine schematische Seitenansicht zweier erfindungsgemäßer Tore.

In Fig. 1 ist das geschlossene Tor 1 unterhalb eines Torsturzes 2 zu sehen, so daß es mit der Einbauwand 3 stirnseitig bündig abschließt. Eine obere Torbefestigung 4 verbindet das Tor 1 drehbar mit einer Verbindungsstütze 5 deren Form einen gespiegeltem Z ähnelt. Diese Z-förmige Verbindungsstütze 5 ist mit zwei Laufrollen 6 in einer leicht schräg nach hinten ansteigenden Laufschiene 7 gelagert und bildet mit diesen einen Laufwagen 8. Eine untere Torbefestigung 9 verbindet das Tor mit einer Führungsrolle 10, die in einer schräg, und einem Winkel α nach oben hinter den Sturz 2 geführten Führungsschiene 11 geführt wird. An der Unterkante des Tores 1 ist noch ein Gummiabschlußprofil 12 vorgesehen.

Das geöffnete Tor 1', 13 liegt hinter dem Torsturz 2 wobei sich die Führungsrolle 10' am oberen Ende der Führungsschiene 11 befindet. Der aus Verbindungsstütze 5 und Laufrollen 6 bestehenden Laufwagen 8 befindet sich am hinteren Ende der Laufschiene 7. Das Tor hat sich dabei in der oberen Torbefestigung 4' gegenüber der geschlossenen Stellung gedreht.

Das Tor wird in üblicher Weise betätigt, indem es oben in Richtung des Pfeiles P eingedrückt und anschließend an der Unterkante in Richtung Q angehoben wird. Während des Öffnungsvorgangs nimmt das Tor verschiedene Zwischenpositionen 14 bis 17 ein, die in der Zeichnung angedeutet sind. Bei Beendigung des Öffnungsvorgangs befindet sich die Unterkante 18 des geöffneten Tores 1', 13 hinter dem Sturz 2 und oberhalb von dessen hinterer Unterkante 19.

Ein nicht eingezeichnetes Zugseil kann bei einem solchen Tor an der unteren Torbefestigung 9 angreifen und verläuft dann innerhalb der Führungsschiene 11 nach oben, um zwischen Führungsschiene 11 und Laufschiene 7 an der oberen Stelle 20 nach außen über eine Umlenkrolle geführt zu werden. Dieser Mechanismus sowie ein ebenfalls nicht dargestelltes, daran befestigtes Gegengewicht sind von eingangs erwähnten Turnhallentoren, deren Öffnungshöhe nicht durch einen zu niedrigen Sturz behindert wird, hinlänglich bekannt.

Fig. 2 zeigt eine weitere Ausführung eines erfindungsgemäßen Tores. Diese Ausführung unterscheidet sich von der beschriebenen Version dadurch, daß die Laufschiene 21 an seinem vorderen Ende 22 in diesem Fall unterhalb der Sturzunterkante 19 zum Liegen kommt. Entsprechend ist in diesem Fall der aus gerader Verbindungsstütze 23 und den Laufrollen 24 gebildete Laufwagen 25 ausgeführt. Im Unterschied zum oben beschriebenen Ausführungsbeispiel liegt hier das geöffnete Tor 1', 26 oberhalb der Laufschiene 21.

Für ein erfindungsgemäßes Schwenk- oder Kipptor sind viele Formen von Verbindungsstützen denkbar. Wesentlich für die Erfindung ist es, daß wenigstens ein Schienenende nicht mit der zugehörigen Torbefestigung zur Deckung kommt, um eine Kreuzung zwischen Führungs- und Laufschiene zu vermeiden, und der dadurch entstehende Abstand a zwischen Torbefestigung und Schienenende mit Hilfe einer Verbindungsstütze überbrückt wird.

Selbstverständlich enthält jedes Tor an seinen beiden Seiten eine entsprechende Anordnung der Führungs- und Laufschienen.
1 geschlossenes Tor
2 Torsturz
3 Einbauwand
4 obere Torbefestigung
5 Verbindungsstütze
6 Laufrollen
7 Laufschiene
8 Laufwagen
9 untere Torbefestigung
10 Führungsrolle
11 Führungsschiene
12 Gummieabschlußprofil
13 geöffnetes Tor
14 Zwischenpositionen
15 Zwischenpositionen
16 Zwischenpositionen
17 Zwischenpositionen
18 Unterkante
19 Sturzunterkante
20 obere Stelle
21 Laufschiene
22 vorderes Ende
23 gerade Verbindungsstütze
24 Laufrolle
25 Laufwagen
26 geöffnetes Tor
27 Torsturzunterseite

## Patentansprüche

1. Schwenk- oder Kipptor, insbesondere zum Einbau in Turnhallen, mit Führungsrollen (10) in einer von unten nach oben führenden, seitlichen Führungsschiene (11) und Laufrollen (6, 24) in einer von vorne nach hinten führenden, seitlichen Laufschiene (7, 21), wobei sich das Tor (1) in geschlossener Stellung (1) unterhalb der Torsturzunterseite (27) und vor dessen hinterer Unterkante (19) und in geöffneter Stellung (1', 13, 26) wenigstens teilweise oberhalb der Sturzunterseite und hinter der hinteren Unterkante (19) befindet, wobei sich die Führungs- (11) und die Laufschienen (7, 21) nicht kreuzen, wobei sich wenigstens eine Torbefestigung (4) in einem Abstand (a) von der zugehörigen Schiene (7, 21) befindet, und wobei die Torlagerung mittels wenigstens einer in der zugehörigen Schiene (7, 21) laufenden Rolle (6, 24) und mittels einer Verbindungsstütze (5, 23) zwischen der Schiene (7, 21) und der Torbefestigung (4) erfolgt , dadurch gekennzeichnet, daß die Torbefestigung (4) an der Verbindungsstütze (5, 23) drehbar ausgeführt ist und Mittel (6, 24) zur Sicherung der Verbindungsstütze (5, 23) gegen unerwünschtes Verdrehen bezüglich der Laufschiene (7, 21) vorhanden sind.

2. Tor nach Anspruch 1, dadurch gekennzeichnet, daß die Verbindungsstütze (5) mit zwei Laufrollen (6, 24) in der Laufschiene (7, 21) geführt ist.

3. Tor nach Anspruch 1 oder 2, dadurch gekennzeichnet, daß die Verbindungsstütze (5) Z-förmig ausgebildet ist, wobei die Laufschiene (7) oberhalb der zugehörigen Torbefestigung (4) und oberhalb der Führungsschiene (11) liegt.

4. Tor nach einem der vorhergehenden Ansprüche, dadurch gekennzeichnet, daß die Verbindungsstütze (23) weitgehend gerade ausgebildet ist, wobei die Laufschiene (21) in der weitgehend geraden Verlängerung der Verbindungsstütze (23) und hinter der Führungsschiene (11) liegt.

5. Tor nach einem der vorhergehenden Ansprüche, dadurch gekennzeichnet, daß die Führungsschiene (11) unter einem Winkel (α) schräg angeordnet ist.

6. Tor nach einem der vorhergehenden Ansprüche, dadurch gekennzeichnet, daß das Tor mit wenigstens einem, über Rollen geführten Zugseil und daran befestigten Gegengewichten versehen ist.

7. Tor nach einem der vorhergehenden Ansprüche, dadurch gekennzeichnet, daß das Tor mit einer automatisch wirkenden Absturzsicherung versehen ist.

8. Tor nach einem der vorhergehenden Ansprüche, dadurch gekennzeichnet, daß sich an der Unterkante ein Gummiabschlußprofil (12) befindet.

9. Tor nach einem der vorhergehenden Ansprüche, dadurch gekennzeichnet, daß das Tor mit einem selbständig einrastenden Verschluß versehen ist.

10. Tor nach einem der vorhergehenden Ansprüche, dadurch gekennzeichnet, daß das geschlossene Tor (1) bündig mit der Einbauwand (3) abschließt.

## Claims

1. Hinged or tilting door, in particular for installation in gymnasiums, with guide rollers (10) in a lateral guide rail (11) leading from the bottom upwards and castors (6, 24) in a lateral track (7, 21) leading from the front rearwards, in the closed position (1), the door (1) being located below the under side of the door lintel (27) and in front of its rear lower edge (19) and in the open position (1', 13, 26), being located at least partly above the under side of the lintel and behind the rear lower edge (19), the guide rail (11) and the tracks (7, 21) not intersecting, in which case at least one door anchorage (4) is located at a distance (a) from the associated track (7, 21) and in which case the door mounting takes place by means of at least one castor (6, 24) travelling in the associated track (7, 21) and by means of a connecting stay (5, 23) between the track (7, 21) and the door anchorage (4), characterised in that the door anchorage (4) on the connecting stay (5, 23) is constructed to rotate and means (6, 24) for protecting the connecting stay (5, 23) from undesirable rotation with respect to the track (7, 21) are provided.

2. Door according to Claim 1, characterised in that the connecting stay (5) is guided by two castors (6, 24) in the track (7, 21).

3. Door according to Claim 1 or 2, characterised in that the connecting stay (5) has a Z-shaped construction, the track (7) being located above the associated door anchorage (4) and above the guide rail (11).

4. Door according to one of the preceding Claims, characterised in that the connecting stay (23) is constructed to be largely straight, the track (21) being located in the largely straight extension of the connecting stay (23) and behind the guide rail (11).

5. Door according to one of the preceding Claims, characterised in that the guide rail (11) is arranged obliquely at an angle (α).

6. Door according to one of the preceding Claims, characterised in that the door is provided with at least one pulling cable guided over rollers and counterweights attached thereto.

7. Door according to one of the preceding Claims, characterised in that the door is provided with automatically operating means for preventing it from falling.

8. Door according to one of the preceding Claims, characterised in that a rubber sealing profile (12) is located on the lower edge.

9. Door according to one of the preceding Claims, characterised in that the door is provided with an independently engaging lock.

10. Door according to one of the preceding Claims, characterised in that the closed door (1) terminates flush with the installation wall (3).

## Revendications

1. Porte pivotante ou porte basculante, en particulier pour être montée dans des gymnases, comportant des galets de guidage (10) dans un rail de guidage (11) latéral guidant du bas vers le haut, et des galets d'avance (6,24) dans un rail d'avance (7,21) latéral guidant d'avant vers l'arrière, la porte (1) étant située, en position fermée (1) au-dessous de la face inférieure du linteau (27) de la porte et devant son bord inférieur arrière (19), et en position ouverte (1',13,26) au moins partiellement au-dessus de la face inférieure du linteau et derrière le bord inférieur arrière (19), le rail de guidage (11) et le rail d'avance (7,21) ne se croisant pas, au moins une fixation de porte (4) étant située à une distance (a) du rail associé (7,21), et le logement de la porte étant effectué au moyen au moins d'un galet (6,24) se déplaçant dans le rail associé (7,21) et au moyen d'un support de liaison (5,23) entre le rail (7,21) et la fixation de porte (4), caractérisée en ce que la fixation de porte (4) est réalisée de façon rotative sur le support de liaison (5,23), et des moyens (6,24), pour protéger le support de liaison (5,23) contre un rotation non souhaitée relativement au rail d'avance (7,21), existent.

2. Porte selon la revendication 1, caractérisée en ce que le support de liaison (5) est guidé par deux galets d'avance (6,24) dans le rail d'avance (7,21).

3. Porte selon l'une des revendications 1 ou 2, caractérisée en ce que le support de liaison (5) est réalisé en forme de Z, le rail d'avance (7) étant situé au-dessus de la fixation de porte (4) associée et au-dessus du rail de guidage (11).

4. Porte selon l'une des revendications précédentes, caractérisée en ce que le support de liaison (23) est réalisé de façon largement rectiligne, le rail d'avance (21) étant situé dans le prolongement largement rectiligne du support de liaison (23) et derrière le rail de guidage (11).

5. Porte selon l'une des revendications précédentes, caractérisée en ce que le rail de guidage (11) est agencé de façon inclinée avec un angle (α).

6. Porte selon l'une des revendications précédentes, caractérisée en ce que la porte est munie d'au moins un câble de traction guidé par l'intermédiaire de galets et de contrepoids qui y sont fixés.

7. Porte selon l'une des revendications précédentes, caractérisée en ce que la porte est munie d'une sécurité de chute à action automatique.

8. Porte selon l'une des revendications précédentes, caractérisée en ce qu'un profilé de fermeture (12) en caoutchouc est situé sur le bord inférieur.

9. Porte selon l'une des revendications précédentes, caractérisée en ce que la porte est munie d'une fermeture à verrouillage indépendant.

10. Porte selon l'une des revendications précédentes, caractérisée en ce que la porte fermée (1) est située à fleur de peau avec la paroi de montage (3).
